# EUROPÄISCHE PATENTSCHRIFT

(11) **EP 1 283 796 B1**
(45) Veröffentlichungstag und Bekanntmachung des Hinweises auf die Patenterteilung: **14.09.2005**
(21) Anmeldenummer: 01936260.7
(22) Anmeldetag: 21.04.2001
(51) Int. Cl.: B65B 13/18

(54) **VORRICHTUNG ZUM SPANNEN UND VERSCHLIESSEN VON UMREIFUNGSBÄNDERN**
DEVICE FOR TENSIONING AND CLOSING HOOP BANDS
DISPOSITIF POUR TENDRE ET FERMER DES BANDES DE CERCLAGE

(30) Priorität: 26.05.2000 DE 10026197
(43) Veröffentlichungstag der Anmeldung: 19.02.2003
(73) Patentinhaber: Cyklop GmbH, 50996 Köln (DE)
(72) Erfinder: SCHOLL, Detlef, 54498 Piesport (DE); SPOHR, Christian, 61231 Bad Nauheim (DE); NOBER, Peter, 54597 Rommersheim (DE)
(74) Vertreter: Hennicke, Ernst Rüdiger
(86) Internationale Anmeldenummer: PCT/EP2001/004532
(87) Internationale Veröffentlichungsnummer: WO 2001/092112

(56) Entgegenhaltungen:
- GB-A- 1 206 458
- GB-A- 2 082 138
- US-A- 4 488 926

## Beschreibung

Die Erfindung betrifft eine Vorrichtung zum Spannen und Verschließen von Umreifungsbändern für Packstücke od.dgl., mit einem Gehäuse, einem in Längsrichtung des Umreifungsbandes an einer Längsseite des Gehäuses einseitig offenen Bandkanal, einer im Bandkanal wirksamen, die Bandenden des Umreifungsbandes miteinander verbindenden Schweißeinrichtung sowie einem an der äußeren oder der inneren Längsseite des Bandkanals angeordneten, die Bandenden seitlich führenden Bandanschlag.

Vorrichtungen dieser Art (siehe z.B. US-A-4 488 926) dienen dazu, um Packstücke od.dgl. gelegte Kunststoffbänder festzuspannen und zu einer Umreifung zu verschließen und so ein Auseinanderfallen der Packstücke zu verhindern. Das thermoplastische Kunststoffband wird dabei im allgemeinen von Hand oder mit einem Umreifungsgerät um das Packstück gelegt und dann werden die Bandenden des Umreifungsbandes von der offenen Längsaußenseite des Gehäuses in den Bandkanal so eingelegt, daß die Bandenden sauber übereinander liegen. Das unten liegende Bandende wird zum Verspannen der Bandenden gegeneinander von einer Spannplatte od.dgl. gehalten, während das obere Bandende mittels eines angetriebenen Spannrades so lange über das untere Bandende gezogen wird, bis die gewünschte Spannung erreicht ist. Anschließend wird die Schweißeinrichtung betätigt, die das obere Bandende mittels einer quer zur Bandlängsrichtung beweglichen Reibbacke mit hoher Geschwindigkeit über das untere Bandende reibt, wodurch es zu einer Erwärmung des Kunststoffmaterials und damit einem Verschweißen der beiden Bandenden kommt. Beim Spannen der Bandenden gegeneinander sorgt der Bandanschlag dafür, daß die Bandenden kantengenau übereinanderliegen und so eine saubere und feste Umreifung hergestellt wird.

Es ist wünschenswert, mit ein und derselben Vorrichtung Umreifungsbänder verschiedener Bandbreiten verarbeiten zu können. Damit dabei jedoch die Bandenden der unterschiedlich breiten Umreifungsbänder immer die korrekte Lage relativ zur Schweißeinrichtung einnehmen und sauber kantengenau geführt werden, ist es bei den bekannten Vorichtungen erforderlich, den Bandanschlag bei Verarbeitung eines neuen, schmaleren oder breiteren Bandes auszutauschen, um die Breite des Bandkanals an die neue Bandbreite anzupassen. Hierzu müssen regelmäßig mehrere Bauteile der Vorrichtung ausgebaut und Austauschteile wieder eingebaut werden, was nicht nur sehr zeitaufwendig ist, sondern auch große Erfahrung des Verwenders der Vorrichtung erfordert, da ein fehlerhafter Einbau der Austauschteile des Bandanschlags zu einer Beschädigung des Geräts und/oder zu schlechten Schweißstellen an der Umreifung führen kann, die dann die Packstücke nicht sicher zusammenhalten. Darüber hinaus erfordern die bekannten Vorrichtungen eine unvorteilhafte Vorratshaltung von Austauschteilen des Bandanschlags für die verschiedenen Bandbreiten und es kann leicht dazu kommen, das Einzelteile verloren gehen und dann nicht zur Verfügung stehen, wenn sie benötigt werden.

Aufgabe der Erfindung ist es, eine Vorrichtung der eingangs genannten Art so zu verbessern, daß damit in besonders einfacher Weise Bänder verschiedener Bandbreiten ohne aufwendige Umbauarbeiten verarbeitet werden können.

Diese Aufgabe wird mit der Erfindung dadurch gelöst, daß der Bandanschlag mittels einer Bandbreiteneinstelleinrichtung quer zur Längsrichtung des Umreifungsbandes verstellbar ist.

Erfindungsgemäß ist also die Vorrichtung mit einer Bandbreiteneinstelleinrichtung versehen, mit deren Hilfe der Bandanschlag im Gehäuse verstellbar ist und so in sehr einfacher Weise ohne Austausch irgendwelcher 'Bauteile an verschiedene Bandbreiten angepaßt werden kann. Zweckmäßig ist die Anordnung dabei so getroffen daß die Bandbreiteneinstelleinrichtung einen von der Gehäuseaußenseite betätigbaren Einstellmechanismus aufweist, der im wesentlichen aus einem drehbaren und in verschiedenen Drehstellungen verriegelbaren, mit dem Bandanschlag gekoppelten Exzentertrieb bestehen kann. Eine von der Gehäuseaußenseite auf den Exzentertrieb ausgeübte Drehbewegung wird von diesem dann in eine Längsbewegung umgesetzt, mit der der Bandanschlag quer im Gehäuse verschoben wird.

Vorzugsweise ist der Bandanschlag mit dem Einstellmechanismus über einen im Gehäuse quer zur Längsrichtung des Umreifungsbandes verstellbaren Einstellschieber gekoppelt. Der Exzentertrieb kann im wesentlichen aus einer drehbar gelagerten Verstellscheibe bestehen, die mit einem exzentrisch zu ihrer Drehachse angeordneten Betätigungsstift versehen ist, der in ein an dem Einstellschieber angeordnetes Langloch einfaßt. Eine derartige Konstruktion ist besonders einfach und zuverlässig und erlaubt eine exakte Positionierung des Bandanschlages in der jeweils gewünschten Lage. Die Verstellscheibe ist vorzugsweise als Rastscheibe mit mehreren über ihren Umfang verteilten Rastkerben ausgebildet, in die ein federbelastetes Druckstück mit seinem Verriegelungsende rastend eingreift. Das in die Rastkerben eingreifende Druckstück bewirkt, daß der Bandanschlag immer exakt in denselben Stellungen arretiert wird, die für die verschiedenen, zur Verfügung stehenden Bandbreiten vorgegeben sind. Sollen beispielsweise mit der Vorrichtung Bänder der Breiten 10, 13, 16 und 19 mm verschweißt werden, hat die Verstellscheibe an ihrem Umfang vier Rastkerben, wobei durch Weiterschalten der Verstellscheibe von einer zur nächsten Raststellung der Bandanschlag an der Längsseite des Bandkanals um jeweils 3 mm verstellt wird.

Eine besonders vorteilhafte Ausgestaltung ergibt sich, wenn der Betätigungswinkel der Verstellscheibe ca. 180° beträgt und durch das Langloch am Einstellschieber begrenzt wird. Es ist dadurch unmöglich, den Bandanschlag über eine vorgegebene Minimal- und Maximalbreite hinaus im Bandkanal zu verschieben, da die Verstellscheibe nur zwischen diesen beiden Extremwerten hin- und herverdreht werden kann. Vorzugsweise ist die Verstellscheibe von der Außenseite des Gehäusebodens zu ihrer Betätigung zugänglich, wobei sie zweckmäßig mit Hilfe eines geeigneten Werkzeugs, z.B. eines Schraubendrehers oder eines Innensechskantschlüssels drehbar ist. Der Einstellschieber ist zweckmäßig mit einem Führungsteil in einer am Gehäuse vorzugsweise im Gehäuseboden angeordneten Führungsnut querverschieblich aufgenommen.

Eine ganz besonders vorteilhafte Ausgestaltung der Erfindung besteht darin, daß der Bandanschlag ein erstes Bandanschlagelement und ein zweites Bandanschlagelement aufweist, wobei das erste Bandanschlagelement relativ zum Einstellschieber fest mit diesem verbunden ist, während das zweite Bandanschlagelement nahe der Schweißeinrichtung angeordnet und relativ zum Einstellschieber verschieblich an diesem gelagert ist. Beim Enlegen und Spannen des Umreifungsbandes führen die beiden Bandanschlagelemente des Bandanschlages die Kanten der Bandenden gemeinsam. Bevor anschließend die Schweißeinrichtung ausgelöst wird, kann das zweite Anschlagelement von den Kanten der zu verschweißenden Bandenden seitlich weg gezogen werden, so daß es kein Hindernis darstellt, wenn die Schweißeinrichtung das eine über das andere Bandende reibt und dadurch die für die Verschweißung erforderliche Wärme erzeugt. Das erste Bandanschlagelement, das sich in größerer Entfernung von der Schweißstelle befindet, behält während des Schweißens seine Lage bei und sichert somit auch während des Schweißvorgangs die kantengenaue Lage der Bandenden aufeinander. Die Fixierung der gegeneinander verspannten Bandenden in ihrer kantengenauen Lage übereinander erfolgt im Bereich des ersten Bandanschlagelements durch das Spannrad und die mit diesem zusammenwirkenden Spannplatte, die die Bandenden zwischen sich einspannen.

Das nahe der Schweißeinrichtung angeordnete, zweite Bandanschlagelement ist zweckmäßig in einer am Gehäuse vorzugsweise am Gehäuseboden angeordneten Führungsnut querverschieblich aufgenommen ist. Führungsteil des Einstellschiebers und das zweite Bandanschlagelement können dabei in derselben Führungsnut aufgenommen sein.

Besonders vorteilhaft ist es, wenn das zweite Bandanschlagelement mit einem an der Schweißeinrichtung angeschlossenen, von dieser auslösbaren Rückzugmechanismus gekoppelt ist, so daß es automatisch von den Bandkanten zurückgezogen wird, sobald die Schweißeinrichtung ausgelöst wird. Der Rückzugmechanismus kann im wesentlichen aus einer Betätigungsfeder und einem von einem Betätigungsorgan der Schweißeinrichtung beaufschlagten Stellhebel bestehen, wobei der Stellhebel vorzugsweise an einem am Einstellschieber angeordneten Halteflansch schwenkbar gelagert ist und die Betätigungsfeder einerseits am zweiten Bandanschlagelement und andererseits am Einstellschieber angreift.

Wenn der Stellhebel eine im wesentlichen gerade Betätigungsfläche für das Betätigungsorgan aufweist, die in der Anschlagstellung des zweiten Bandanschlagelements etwa parallel zur Bewegungsrichtung des Einstellschiebers verläuft und eine Länge aufweist, die dem Einstellweg des Bandbreiteneinstelleinrichtung mindestens entspricht, wird in besonders einfacher Weise sichergestellt, daß beim Verstellen der Position des Bandanschlages auf eine andere Bandbreite beide Bandanschlagelemente gleich weit im Bandkanal verschoben werden, da durch die gerade, parallel zur Einstellrichtung der Bandbreiteneinstelleinrichtung verlaufende Betätigungsfläche sich die Lage des Stellhebels relativ zum zweiten Bandanschlagelement nicht verändert, solange das Betätigungsorgan auf die Betätigungsfläche wirkt.

Weitere Merkmale und Vorteile der Erfindung ergeben sich aus der nachfolgenden Beschreibung und der Zeichnung, worin eine bevorzugte Ausführungsform der Erfindung an einem Beispiel näher erläutert wird. Es zeigt:
- **Fig. 1**: eine Seitenansicht einer erfindungsgemäßen Vorrichtung, wobei das Gehäuse der Vorrichtung aus Gründen der übersichtlicheren Darstellung lediglich strichpunktiert angedeutet ist;
- **Fig. 2**: ein Teil der erfindungsgemäßen Vorrichtung nach Fig. 1 in einer perspektivischen Darstellung mit an den Kanten der Bandenden anliegendem Bandanschlag;
- **Fig. 3**: den Gegenstand der Fig. 2 nach Betätigung der Schweißeinrichtung mit von den Bandkanten zurückgezogenem Bandanschlag;
- **Fig. 4**: eine Einzelheit der Bandbreiteneinstelleinrichtung im Bereich ihres Einstellmechanismus in einer ersten Stellung; und
- **Fig. 5**: den Gegenstand der Fig. 4 in einer zweiten Stellung.

Die in der Zeichnung in ihrer Gesamtheit mit 10 bezeichnete Vorrichtung dient zum Spannen und Verschließen eines Kunststoff-Umreifungsbandes 11, das um ein Packstück gelegt ist, das in Fig. 1 bei 12 strichpunktiert angedeutet ist.

Die Vorrichtung 10 weist im Inneren ihres Gehäuses 13 ein Spannaggregat 14 und eine in Spannrichtung dahinter angeordnete, in Fig. 1 rechts von dem Spannaggregat liegende Schweißeinrichtung 15 auf. Das Spannaggregat besteht in an sich bekannter Weise im wesentlichen aus einem angetriebenen Spannrad 16 und einer von dem Gehäuseboden 17 gebildeten Spannplatte 18, zwischen denen ein an einer Längsaußenseite des Gehäuses 13 einseitig offener Bandkanal 19 ausgebildet ist, in den die beiden Bandenden 20, 21 des Umreifungsbandes 11 von der Längsaußenseite des Gehäuses so eingelegt sind, daß sie im vorderen Gehäuseteil im Bereich des Spannaggregates zwischen Spannrad 16 und Spannplatte 18 und im hinteren Gehäuseteil im Bereich der Schweißeinrichtung zwischen eine Reibplatte der Schweißeinrichtung und den Gehäuseboden 17 einfassen.

Wie sich am besten aus Fig. 2 und 3 erkennen läßt, ist der Bandkanal 19 an seiner inneren Längsseite 23 in der Nähe der Schweißeinrichtung 15 von einem Bandanschlag 24 begrenzt, der ein erstes, vorderes Bandanschlagelement 25 in Spannrichtung vor dem Spannaggregat 14 und ein zweites Bandanschlagelement 26 aufweist, das sich in der Nähe der Schweißeinrichtung 15 befindet. An die Bandanschlagelemente 25, 26 legen sich die beiden übereinanderliegenden Bandenden 20, 21 mit ihren innen im Bandkanal 19 liegenden Bandkanten 27 so an, daß sie im Bandkanal kantengenau übereinander liegen.

Für eine Verwendung ein- und derselben Vorrichtung beim Verarbeiten von Umreifungsbändern unterschiedlicher Bandbreite ist der Bandanschlag 24 mit einer Bandbreiteneinstelleinrichtung 28 versehen, mit deren Hilfe der Bandanschlag 24 quer zur Längsrichtung 29 des Umreifungsbandes verstellbar ist. Die Bandbreiteneinstelleinrichtung 28 ist hierzu mit einem auf dem Gehäuseboden 17 quer zur Längsrichtung 29 des Umreifungsbandes 11 verschieblich gelagerten, in verschiedenen Positionen arretierbaren Einstellschieber 30 versehen, der mit einem Führungsteil 31 in einer Führungsnut 32 im Gehäuseboden 17 aufgenommen ist und mit dem die Bandanschlagelemente 25, 26 gekoppelt sind.

Zum Verstellen des Bandanschlages 24 ist die Bandbreiteneinstelleinrichtung 28 mit einem von der Unterseite 33 des Gehäusebodens 17 zugänglichen Einstellmechanismus 34 versehen, der im wesentlichen aus einem drehbaren, in verschiedenen Drehstellungen arretierbaren Exzentertrieb 35 besteht. Dieser weist eine im Gehäuseboden 17 drehbar gelagerte Verstellscheibe 36 mit einem exzentrisch zu ihrer Drehachse 37 angeordneten Betätigungsstift 38 auf, der in ein am Einstellschieber 30 vorgesehenes Langloch 39 einfaßt. Die Verstellscheibe kann mit einem Innensechskantschlüssel von der Unterseite 33 des Gehäusebodens her gedreht werden, wodurch der Einstellschieber 30 und damit die Bandanschlagelemente 25, 26 des Bandanschlags 24 quer zur Längsrichtung 29 des Umreifungsbandes verstellt werden.

Der Einstellmechanismus ist in den Fig. 4 und 5 mehr im Einzelnen dargestellt. Wie dort gut zu erkennen ist, ist die Verstellscheibe 36 als Rastscheibe ausgeführt und mit fünf über ihren halben Umfang verteilten Rastkerben 40 versehen, in die ein federbelastetes, im Gehäuseboden 17 aufgenommenes Druckstück 41 mit seinem vorderen Verriegelungsende 42 rastend eingreifen kann. Bei der in Fig. 4 dargestellten Position der Verstellscheibe 36 rastet das Druckstück in die mittlere der fünf möglichen Rastkerben ein, wobei das Langloch 39 im Einstellschieber 30 in dieser Lage mit der Drehachse der Verstellscheibe 37 fluchtet. In der in Fig. 5 dargestellten Stellung rastet das Druckstück in die Rastkerbe 40' für die größte, vorgesehene Bandbreite ein, in der die Bandanschlagelemente 25, 26 im Bandkanal gegenüber der in Fig. 4 gezeigten Stellung um einen Betrag e nach innen verstellt sind und sich in der am weitesten innen liegenden Position im Bandkanal befinden. Wenn das Druckstück in dieser oder in der gegenüberliegenden Rastkerbe 40'' einrastet, schlägt der Betätigungsstift 38 an dem einen, in den Fig. unteren Ende des Langlochs 39 an, so daß die Verstellscheibe nur um einen Betrag von 180° hin- und herverdreht werden kann.

Wie aus den Zeichnungen erkennbar ist, ist das erste, vordere Bandanschlagelement 25 mit dem Einstellschieber 30 bei 43 starr gekoppelt und ändert seine relative Lage zum Einstellschieber nicht. Das zweite, in der Nähe der Schweißeinrichtung angeordnete Bandanschlagelement 26 hingegen ist relativ zum Einstellschieber 30 verschieblich an diesem gelagert und kann so in dem Moment von den Bandkanten 27 weg gezogen werden, in dem die Schweißeinrichtung zum Verbinden der Bandenden 20, 21 betätigt wird.

Hierzu besteht das zweite Bandanschlagelement 26 im wesentlichen aus einem etwa U-förmigen Bauteil, dessen vorderer Schenkel 44 eine Anschlagfläche für die Bandkanten bildet und dessen Steg 45 in derselben Führungsnut 32 wie das Führungsteil 31 im Gehäuseboden 17 quer zur Längsrichtung 29 des Umreifungsbandes verschieblich aufgenommen ist.

Am rückwärtigen Schenkel 46 des Bandanschlagelements 26 greift ein Rückzugmechanismus 47 an, der bei Betätigung der Schweißeinrichtung 15 das zweite Bandanschlagelement 26 automatisch aus der in Fig. 2 dargestellten, vorgeschobenen Stellung in die in Fig. 3 gezeigte, zurückgezogene Stellung zurückzieht, wenn die Reibplatte 48 der Schweißeinrichtung 15 aus der in Fig. 2 gezeigten, angehobenen Lage in die wirksame Lage nach Fig. 3 abgesenkt wird, in der sie fest auf dem oberen Bandende 20 aufliegt.

Der Rückzugmechanismus 47 weist einen Stellhebel 49 auf, der an einem am Einstellschieber 30 angeordneten Halteflansch 50 schwenkbar gelagert ist, sowie eine Rückzugfeder 51, die einerseits an dem rückwärtigen Schenkel 46 und andererseits an einer Anschlußplatte 52 am Einstellschieber angreift. Der Stellhebel 49 ist an seinem kürzeren Hebelende mit einem den Schenkel 46 des Bandanschlagelements 26 übergreifenden Gabelkopf 53 und an seinem längeren Schenkel 54 mit einer Betätigungsfläche 55 versehen, die in der in Fig. 2 gezeigten Stellung des Bandanschlagelements 26 parallel zu der Führungsnut 32 verläuft und in dieser Lage entgegen der Wirkung der Rückzugfeder 51 von einem Betätigungsnocken 56 niedergedrückt gehalten wird, der sich an der Hauptandruckfeder 57 für die Reibplatte 48 der Schweißeinrichtung 15 befindet und mit der Reibplatte 48 über ein Hebelgetriebe 58 gekoppelt ist.

Solange sich die Reibplätte 48 der Schweißeinrichtung 15 in ihrer unwirksamen, angehobenen Lage befindet, in der die Bandenden 20, 21 übereinanderliegend in den Bandkanal 19 eingelegt werden können, drückt der Betätigungsnocken 56 den längeren Schenkel 53 des Stellhebels 49 über dessen Betätigungsfläche 55 nach unten und dadurch das Bandanschlagelement 26 entgegen der Wirkung der Rückzugfeder 51 nach innen in den Bandkanal in die in Fig. 2 dargestellte Position, in der die Bandkanten sich an die Anschlagfläche des vorderen Schenkels 44 anlegen können, wenn die Bandenden in den Bandkanal eingelegt werden. Wird nun ein (nicht dargestellter) Auslösemechanismus für die Schweißeinrichtung aktiviert und die Hauptandruckfeder 57 in an sich bekannter Weise ausgelöst, um die Reibplatte 48 nach unten auf das obere Bandende 20 abzusenken, bewegt sich der Betätigungsnocken 56 nach oben, so daß er den längeren Schenkel des Stellhebels 49 nicht länger in der etwa waagerechten Position arretiert, was dazu führt, daß die Rückzugfeder 51 das zweite Bandanschlagelement 26 in der Führungsnut 32 in die in Fig. 3 dargestellte Stellung zurückzieht. Man erkennt, daß dann der vordere Schenkel 44 sich in ausreichender Entfernung von den Bandkanten 27 der Bandenden befindet, so daß das obere Bandende 20 von der Reibplatte 48 mit Hilfe des zugehörigen Exzenterantriebes 59 ungehindert über das untere Bandende quer zur Bandlängsrichtung 29 hin- und herbewegt werden kann, ohne dabei an dem Bandanschlagelement 26 anzustoßen. Wird nach dem Verschweißen der Bandenden die Reibplatte 48 wieder angehoben und dabei die Hauptandruckfeder 57 wieder komprimiert, drückt dabei der Betätigungsnocken 56 den Stellhebel 49 wieder hinunter, so daß auch das Bandanschlagelement 26 entgegen der Wirkung der Rückzugfeder 51 in der Führungsnut 32 nach innen in die Fig. 2 gezeigte Stellung verschoben wird, in der der Schenkel 44 an den Bandkanten 27 anliegt.

Man erkennt, daß sich bei Einstellung der Bandbreite mit Hilfe der Bandbreiteneinstelleinrichtung 28 die relative Lage des zweiten Bandanschlagelements 24 zum Einstellschieber 44 nicht ändert, solange der Betätigungsnocken 39 den Stellhebel 33 in seiner nach unten gedrückten Lage hält, da in dieser Lage die Betätigungsfläche 38 parallel zu der Führungsnut 28 verläuft. Das zweite Bandanschlagelement 26 wird also bei Verstellung des Bandanschlags 24 um denselben Betrag im Bandkanal verschoben wie das erste, fest mit der Einstellplatte gekoppelte, vordere Bandanschlagelement 25, wenn die Vorrichtung für ein Umreifungsband mit anderer Bandbreite verwendet werden soll.

Die Erfindung ist nicht auf das dargestellte und beschriebene Ausführungsbeispiel beschränkt, sondern es sind viele Änderungen und Ergänzungen denkbar, ohne den Rahmen der Erfindung zu verlassen. So ist es beispielsweise denkbar, anstelle eines Exzentertriebes ein translatorisch im Gehäuse verstellbares Einstellelement für die Bandbreiteneinstelleinrichtung vorzusehen oder auch eine von außen drehbare Einstellspindel, die mit einer Spindelmutter am Bandanschlag zusammenwirkt. Bei einfachen Ausführungsformen der Erfindung kann auf das zweite, beim Verschweißen zurückziehbare Anschlagelement verzichtet werden. Das zweite Bandanschlagelement 26 muß nicht wie in der Zeichnung dargestellt zwischen dem Spannaggregat 14 und der Schweißeinrichtung 15 angeordnet sein, sondern es ist auch möglich, dieses zweite Bandanschlagelement 26 in Längrichtung 29 hinter der Schweißeinrichtung 15, also am rückwärtigen Ende der Vorrichtung anzuordnen.

## Patentansprüche

1. Vorrichtung zum Spannen und Verschließen von Umreifungsbändern für Packstücke od.dgl., mit einem Gehäuse, einem in Längsrichtung des Umreifungsbandes an einer Längsseite des Gehäuses einseitig offenen Bandkanal, einer im Bandkanal wirksamen, die Bandenden des Umreifungsbandes miteinander verbindenden Schweißeinrichtung sowie einem an der äußeren oder der inneren Längsseite des Bandkanals angeordneten, die Bandenden seitlich führenden Bandanschlag, **dadurch ge- kennzeichnet,** daß der Bandanschlag (24) mittels einer Bandbreiteneinstelleinrichtung (28) quer zur Längsrichtung (29) des Umreifungsbandes (11) verstellbar ist.

2. Vorrichtung nach Anspruch 1, **dadurch gekennzeich- net,** daß die Bandbreiteneinstelleinrichtung (28) einen von der Gehäuseaußenseite betätigbaren Einstellmechanismus (34) aufweist.

3. Vorrichtung nach Anspruch 2, **dadurch gekenn- zeichnet,** daß der Einstellmechanismus (34) im wesentlichen aus einem drehbaren und in verschiedenen Drehstellungen verriegelbaren, mit dem Bandanschlag (24) gekoppelten Exzentertrieb (35) besteht.

4. Vorrichtung nach Anspruch 2 oder 3, **dadurch gekennzeichnet, daß** der Bandanschlag (24) mit dem Einstellmechanismus (34) über einen im Gehäuse (13) quer zur Längsrichtung (29) des Umreifungsbandes (11) verstellbaren Einstellschieber (30) gekoppelt ist.

5. Vorrichtung nach Anspruch 4, **dadurch gekennzeichnet, daß** der Exzentertrieb (35) im wesentlichen aus einer drehbar gelagerten Verstellscheibe (36) besteht, die mit einem exzentrisch zu ihrer Drehachse (37) angeordneten Betätigungsstift (38) versehen ist, der in ein an dem Einstellschieber (30) angeordnetes Langloch (39) einfasst.

6. Vorrichtung nach Anspruch 5, **dadurch gekennzeichnet, daß** die Verstellscheibe (36) als Rastscheibe mit mehreren über ihren Umfang verteilten Rastkerben (40) ausgebildet ist, in die ein federbelastetes Druckstück (41) mit seinem Verriegelungsende (42) rastend eingreift.

7. Vorrichtung nach Anspruch 5 oder 6, **dadurch gekennzeichnet, daß** der Betätigungswinkel der Verstellscheibe (36) ca. 180° beträgt und durch das Langloch (39) an dem Einstellschieber (30) begrenzt wird.

8. Vorrichtung nach einem der Ansprüche 5 bis 7, **dadurch gekennzeichnet, daß** die Verstellscheibe (36) von der Außenseite (33) des Gehäusebodens (17) zu ihrer Betätigung zugänglich ist.

9. Vorrichtung nach einem der Ansprüche 4 bis 8, **dadurch gekennzeichnet, daß** der Einstellschieber (30) mit einem Führungsteil (31) in einer am Gehäuse (13) vorzugsweise im Gehäuseboden (17) angeordneten Führungsnut (32) querverschieblich aufgenommen ist.

10. Vorrichtung nach einem der Ansprüche 4 bis 9, **dadurch gekennzeichnet, daß** der Bandanschlag (24) ein erstes Bandanschlagelement (25) und ein zweites Bandanschlagelement (26) aufweist, wobei das erste Bandanschlagelement (25) relativ zum Einstellschieber (30) fest mit diesem verbunden ist, während das zweite Bandanschlagelement (26) nahe der Schweißeinrichtung (15) angeordnet und relativ zum Einstellschieber (30) verschieblich an diesem gelagert ist.

11. Vorrichtung nach Anspruch 10, **dadurch gekennzeichnet, daß** das nahe der Schweißeinrichtung (15) angeordnete, zweite Bandanschlagelement (26) in einer am Gehäuse (13) vorzugsweise am Gehäuseboden (17) angeordneten Führungsnut (32) querverschieblich aufgenommen ist.

12. Vorrichtung nach Anspruch 10 oder 11, **dadurch ge- kennzeichnet,** daß das Führungsteil (31) und das zweite Bandanschlagelement (26) in derselben Führungsnut (32) aufgenommen sind.

13. Vorrichtung nach einem der Ansprüche 10 bis 12, **dadurch gekennzeichnet, daß** das zweite Bandanschlagelement (26) mit einem an der Schweißeinrichtung (15) angeschlossenen, von dieser auslösbaren Rückzugmechanismus (47) gekoppelt ist.

14. Vorrichtung nach Anspruch 13, **dadurch gekennzeichnet, daß** der Rückzugmechanismus (47) im wesentlichen aus einer Betätigungsfeder (51) und einem von einem Betätigungsorgan (56) der Schweißeinrichtung (15) beaufschlagten Stellhebel (49) besteht.

15. Vorrichtung nach Anspruch 14, **dadurch gekennzeichnet, daß** der Stellhebel (49) an einem am Einstellschieber (30) angeordneten Halteflansch (50) schwenkbar gelagert ist und die Betätigungsfeder (51) einerseits am zweiten Bandanschlagelement (26) und andererseits am Einstellschieber (30) angreift.

16. Vorrichtung nach Anspruch 14 oder 15, **dadurch gekennzeichnet,** d a ß der Stellhebel (49) eine im wesentlichen gerade Betätigungsfläche (55) für das Betätigungsorgan (56) aufweist, die in der Anschlagstellung des zweiten Bandanschlagelements (26) etwa parallel zur Bewegungsrichtung des Einstellschiebers (30) verläuft und eine Länge aufweist, die dem Einstellweg des Bandbreiteneinstelleinrichtung (28) mindestens entspricht.

## Claims

1. Device for tensioning and sealing strapping bands for packages or the like, with a housing, a band channel open at one side at a longitudinal side of the housing in a longitudinal direction, a welding device effective in the band channel which connects the band ends of the strapping band to one another, and with a band abutment arranged at the outer or inner longitudinal side of the band channel guiding the band ends laterally, **characterised in that** the band abutment (24) can be adjusted in a transverse manner to the longitudinal direction of the (29) of the strapping band (11)

2. Device according to claim 1, **characterised in that that** the band width adjustment device (28) comprises an adjustment mechanism (34) which can be actuated from the outer side of the housing.

3. Device according to claim 2, **characterised in that** the adjustment mechanism (34) essentially consists of a rotatable eccentric drive (35) which is coupled to the band abutment (24) and which can be locked in different rotary positions.

4. Device according to claim 2 or 3, **characterised in that** the band abutment (24) is coupled to the adjustment mechanism (34) by means of an adjustment slide (30) in the housing (13) which can be adjusted transversely to the longitudinal direction (29) of the strapping band (11).

5. Device according to claim 4, **characterised in that** the eccentric drive (35) essentially consists of a rotatably mounted adjustment disc (36) which is provided with an actuation pin (38) arranged in an eccentric manner to its rotational axis (37), which pin engages a longitudinal hole (39) arranged at the adjustment slide (30).

6. Device according to claim 5, **characterised in that** the adjustment disc (36) is formed as an engagement disc having several engagement notches (40) distributed over its circumference, into which a spring-loaded thrust piece (41) engages with its locking end (42) in an engaging manner.

7. Device according to claim 5 or 6, **characterised in that** the actuation angle of the adjustment disc (36) is about 180° and is limited by the longitudinal hole (39) at the adjustment slide (30).

8. Device according to one of claims 5 to 7, **characterised in that** the adjustment disc (36) can be accessed from the outside (33) of the bottom (17) of the housing for its actuation.

9. Device according to one of claims 4 to 8, **characterised in that** the adjustment slide (30) is received in a guide groove (32) with a guide part (31) in a transversely displaceable manner which is arranged at the housing (13), preferably in the bottom (17) of the housing.

10. Device according to one of claims 4 to 9, **characterised in that** the band abutment (24) comprises a first band abutment element (25) and a second band abutment element (26), whereby the first band abutment element (25) is rigidly connected to the adjustment slide (30) relative thereto, while the second band abutment element (26) is arranged near the welding device (15) and is mounted to the adjustment slide (30) in a relative slideable manner.

11. Device according to claim 10, **characterised in that** the that the second band abutment element (26) arranged near the welding device (15) is received in a transversely displaceable manner in a guide groove (32) which is arranged at the housing, preferably at the bottom (17) of the housing.

12. Device according to claim 10 or 11, **characterised in that** the guide part (31) and the second band abutment element (26) are received in the same guide groove (33).

13. Device according to one of claims 10 to 12, **characterised in that** the second band abutment element (26) is coupled to a withdrawal mechanism (47) which is connected to the welding device (15) and actuated thereby.

14. Device according to claim 13, **characterised in that** the withdrawal mechanism (47) essentially consists of an actuation spring (51) and of an adjustment lever (49) loaded by an actuation element (56) of the welding device (15).

15. Device according to claim 14, **characterised in that** the adjustment lever (49) is mounted in a pivotable manner at a holding flange (50) arranged at an adjustment slide (30) and that the actuation spring (51) engages the second band abutment element (26) on the one hand and the adjustment slide (30) on the other hand.

16. Device according to claim 14 or 15, **characterised in that** the adjustment lever (49) comprises an essentially straight actuation surface for the actuation element (56), which runs in an approximately parallel manner in the abutment position of the second band abutment element (26) to the movement direction of the adjustment slide (30) and comprises a length which at least corresponds to the adjustment path of the band width adjustment device (28).

## Revendications

1. Dispositif pour tendre et fermer des bandes de cerclage pour colis ou analogues, comprenant un boîtier, un canal pour bande ouvert d'un côté sur un côté longitudinal du boîtier dans la direction longitudinale de la bande de cerclage, un dispositif de soudage reliant l'une à l'autre les extrémités de la bande de cerclage, opérationnel dans le canal pour bande, ainsi qu'une butée de bande guidant latéralement les extrémités de la bande, agencée sur le côté longitudinal extérieur ou intérieur du canal pour la bande, **caractérisé en ce que** la butée de bande (24) est réglable transversalement à la direction longitudinale (29) de la bande de cerclage (11) au moyen d'un dispositif de réglage de la largeur de bande (28).

2. Dispositif selon la revendication 1, **caractérisé en ce que** le dispositif de réglage de la largeur de bande (28) comporte un mécanisme de réglage (34) pouvant être actionné de l'extérieur du boîtier.

3. Dispositif selon la revendication 2, **caractérisé en ce que** le mécanisme de réglage (34) est essentiellement constitué d'un entraînement à excentrique (35) rotatif, couplé à la butée de bande (24), verrouillable dans différentes positions angulaires.

4. Dispositif selon la revendication 2 ou 3, **caractérisé en ce que** la butée de bande (24) est couplée au mécanisme de réglage (34) par l'intermédiaire d'un poussoir de réglage (34) réglable dans le boîtier (13) transversalement à la direction longitudinale (29) de la bande de cerclage (11).

5. Dispositif selon la revendication 4, **caractérisé en ce que** l'entraînement à excentrique (35) est essentiellement constitué d'un disque de réglage (36) monté rotatif, muni d'un doigt d'actionnement (38) excentré par rapport à son axe de rotation (37), ce doigt s'engageant dans un trou allongé (39) aménagé sur le poussoir de réglage (30).

6. Dispositif selon la revendication 5, **caractérisé en ce que** le disque de réglage (36) est réalisé sous la forme d'un disque d'enclenchement avec plusieurs encoches d'enclenchement (40) réparties sur son pourtour, dans lesquelles une pièce de pression (41) chargée par ressort s'engage avec enclenchement par son extrémité de verrouillage (42).

7. Dispositif selon la revendication 5 ou 6, **caractérisé en ce que** l'angle d'actionnement du disque de réglage (36) est d'environ 180° et est limité par le trou allongé (39) sur le poussoir de réglage (30).

8. Dispositif selon l'une des revendications 5 à 7, **caractérisé en ce que** pour son actionnement le disque de réglage (36) est accessible de l'extérieur (33) du fond du boîtier (17).

9. Dispositif selon l'une des revendications 4 à 8, **caractérisé en ce que** le disque de réglage (30) est reçu de manière transversalement coulissante au moyen d'une partie de guidage (31) dans une rainure de guidage (32) aménagée sur le boîtier (13), de préférence dans le fond (17) du boîtier.

10. Dispositif selon l'une des revendications 4 à 9, **caractérisé en ce que** la butée de bande (24) présente un premier élément de butée de bande (25) et un deuxième élément de butée de bande (26), le premier élément de butée de bande (25) étant solidaire du poussoir de réglage (30) alors que le deuxième élément de butée de bande (26) est agencé près du dispositif de soudage (15) et monté coulissant relativement au poussoir de réglage (30), sur celui-ci.

11. Dispositif selon la revendication 10, **caractérisé en ce que** le deuxième élément de butée de bande (26) agencé près du dispositif de soudage (15) est reçu transversalement coulissant dans une rainure de guidage (32) prévue dans le boîtier (13), de préférence dans le fond (17) du boîtier.

12. Dispositif selon la revendication 10 ou 11, **caractérisé en ce que** la pièce de guidage (31) et le deuxième élément de butée de bande (26) sont reçus dans la même rainure de guidage (32).

13. Dispositif selon l'une des revendications 10 à 12, **caractérisé en ce que** le deuxième élément de butée de bande (26) est couplé à un mécanisme de retrait (47) raccordé au dispositif de soudage (15) et pouvant être déclenché par celui-ci.

14. Dispositif selon la revendication 13, **caractérisé en ce que** le mécanisme de retrait (47) est essentiellement constitué d'un ressort d'actionnement (51) et d'un levier de positionnement (49) sur lequel agit un organe d'actionnement (56) du dispositif de soudage (15).

15. Dispositif selon la revendication 14, **caractérisé en ce que** le levier de positionnement (49) est monté pivotant sur une platine de retenue (50) aménagée sur le poussoir de réglage (30) et le ressort d'actionnement (51) s'accroche d'une part au deuxième élément de butée de bande (26) et d'autre part au poussoir de réglage (30).

16. Dispositif selon la revendication 14 ou 15, **caractérisé en ce que** le levier de positionnement (49) présente une surface d'actionnement sensiblement droite (55) pour l'organe d'actionnement (56), laquelle en position de butée du deuxième élément de butée de bande (26) s'étend sensiblement parallèlement à la direction de mouvement du poussoir de réglage (30) et présente une longueur qui correspond au moins à la course de réglage du dispositif de réglage de largeur de bande (28).
